# EUROPÄISCHE PATENTSCHRIFT

(11) **EP 2 988 374 B1**
(45) Veröffentlichungstag und Bekanntmachung des Hinweises auf die Patenterteilung: **01.08.2018**
(21) Anmeldenummer: 15002434.7
(22) Anmeldetag: 17.08.2015
(51) Int. Cl.: H01R 13/52

(54) **DICHTELEMENT FÜR EINE ELEKTRISCHE LEITUNG MIT LITZENLEITER**
SEALING ELEMENT FOR AN ELECTRICAL CONDUCTOR WITH STRANDED CONDUCTOR
ÉLEMENT D'ETANCHEITE POUR UNE LIGNE ELECTRIQUE AVEC CONDUCTEUR MULTIBRINS

(30) Priorität: 22.08.2014 DE 102014112045
(43) Veröffentlichungstag der Anmeldung: 24.02.2016
(73) Patentinhaber: Amphenol-Tuchel Electronics GmbH, 74080 Heilbronnn (DE)
(72) Erfinder: Grimm, Michael, D-74821 Mosbach (DE); Schädel, Robert, D-74246 Eberstadt (DE)
(74) Vertreter: Wendels, Stefan

(56) Entgegenhaltungen:
- EP-A1- 2 525 443
- EP-A1- 2 587 594
- DE-A1- 2 160 095
- US-A- 6 071 148

## Beschreibung

Die vorliegende Erfindung betrifft ein Dichtelement für eine elektrische Leitung gemäß den Merkmalen von Anspruch 1.

Die vorliegende Erfindung betrifft daher insbesondere ein Dichtelement zur Abdichtung eines Litzenleiterbündels für einen Steckverbinder umfassend einen im Wesentlichen zylinderförmigen Dichtkörper mit wenigstens zwei Litzenleiterkanälen, vorzugsweise mehreren unterschiedlichen Litzenleiterkanälen mit unterschiedlichem Querschnitt, wobei die jeweiligen Litzenleiterkanäle an wenigstens einem Innenabschnitt sich verjüngen bzw. sich in den Litzenleiterkanal hinein erstrecken und dadurch eine den Querschnitt A reduzierende bzw. verjüngende Auswölbungen aufweisen.

Die DE 21 60 095 A1 betrifft einen Steckverbinder mit Kupplungsringmutter auf einem der beiden Steckverbinderteile, Kodiermittel für unverwechselbares Stecken und einen Knickschutz an der Kabelherausführung.

Aus der EP 2 525 443 A1 ist ein fahrzeugseitiger Steckverbinder bekannt sowie ein Montageverfahren, um einen solchen an einem Fahrzeug zu befestigen.

Aus der EP 2 587 594 A1 ist ein Dichtelement bekannt sowie ein Ladesteckverbinder, der mit einem solchen Dichtelement ausgestattet ist und ferner eine Montagemethode zum Montieren des Dichtelementes.

Aus der US 6,071,148 A ist ein weiteres Dichtelement für einen elektrischen Steckverbinder bekannt, wobei das Dichtelement eine Vielzahl von Kabeldurchführungsöffnungen aufweist.

Es ist bekannt, elektrische Leitungen zur Übertragung elektrischer Signale in Steckverbinder zu verwenden. Beispielsweise können Elektromotoren oder andere Applikationen durch elektrische Leitung mit Energie versorgt werden.

Es ist ferner bekannt, dass bei durch einen Mantel nach außen elektrisch isolierten Leitungen, insbesondere bei Litzenleitern ein Flüssigkeitstransport in Längsrichtung entlang der Leitung unerwünscht erfolgen kann.

Wird ein Ende einer solchen Leitung mit Wasser beaufschlagt, so kann das Wasser entlang der Litzenleiter zum anderen Ende der Leitung transportiert werden somit auch ggf. in den Steckverbinder hinein. Dies kann beispielsweise durch ein an einem Ende der Leitung am Eingang des Steckverbinders abdichtendes Element verhindert werden, welches den Flüssigkeitseintritt verhindert. Wasser kann darüber hinaus durch Kapillarwirkung entlang der Leitung in den Innenraum des Steckverbinders fließen, was ebenfalls unerwünscht ist. Dieses Problem tritt insbesondere bei Litzenleitern auf, die einen Wassertransport sowohl zwischen den Einzeldrähten der Litzen als auch zwischen dem Litzenleiter und dem umgebenden Mantel ermöglichen können.

in vielen technischen Anwendungen ist ein solcher Flüssigkeitstransport nicht nur unerwünscht, sondern führt zu Schäden oder Ausfall der Applikation.

Mit einer elektrischen Leitung verbundene Steckverbinder und/oder Applikationen müssen vor einem Flüssigkeitseintrag ausreichend geschützt werden.

Aus der DE 10 2004 043 353 A1 ist z. B. eine elektrische Leitung mit mindestens einem elektrisch leitfähigen Innenleiter bekannt, der von einem isolationsmantel umgeben ist. Um den Dichtmantel ist ferner eine Dichtung so angeordnet, dass diese kraftschlüssig mit dem Isoliermantel verbunden ist, wodurch eine Abdichtung zwischen dem Mantel und der Dichtung bewirkt wird.

Weiter ist im Stand der Technik bekannt, bei einem innenleiter, der aus einer einzelnen Litze besteht, eine Flüssigkeitseintrag innerhalb der Litze dadurch zu verhindern, dass ein zusätzliches Dichtmittel in die Litze eingesaugt und ausgehärtet wird.

In nachteiliger Weise ist dazu ein zusätzlicher kostenintensiver Prozess erforderlich.

### Aufgabe der Erfindung

Vor diesem Hintergrund ist es Aufgabe der vorliegenden Erfindung, vorbesagte Nachteile zu überwinden und insbesondere ein Dichtelement geeignet auszubilden, um auch bei einem Litzenleiterbündel die einzelnen Litzenleiter zuverlässig vor Flüssigkeitseintritt oder Flüssigkeitsaustritt in oder aus dem Steckverbinder zu schützen.

Ferner ist es Aufgabe der vorliegenden Erfindung einen Steckverbinder mit einem solchen Dichtelement bereitzustellen.

### Lösung der Aufgabe

Die zuvor genannte Aufgabe wird gelöst durch ein Dichtelement mit den Merkmalen von Patentanspruch 1 sowie einem Steckverbinder mit den Merkmalen von Patentanspruch 6. Grundgedanke der vorliegenden Erfindung ist es, zunächst ein Dichtelement derart auszugestalten, dass die gewünschten Presskräfte an geeigneten Passagen der Litzenleiterkanäle auf die Litzenleiter wirken und ferner weiterhin Presskräfte auftreten, sobald das erfindungsgemäße Dichtelement in einen bestimmungsgemäßen Steckverbinder bzw. einen Aufnahmeraum eines Steckverbindergehäuses eingesetzt werden.

Hierzu werden die Litzenleiterkanäle entsprechend so ausgebildet, dass an wenigstens einem Innenabschnitt eine sich in den Litzenleiterkanal hinein erstreckende Auswölbung vorgesehen ist. Auf diese Weise können die Litzen des Litzenleiterbündels z. B. am Ende eines Steckverbindergehäuses durch das besagte Dichtelement hindurchgeführt werden. Die Litzenleiterkanäle erzeugen an den besagten Stellen der Auswölbungen eine erhöhte Pressung auf die Litzenisolation, was eine besonders wirkungsvolle Dichtung mit sich bringt und insbesondere bestehende Toleranzen bei der Fertigung von Litzenleitern abfängt.

Erfindungsgemäß wird daher ein Dichtelement zur Abdichtung eines Litzenleiterbündels für einen Steckverbinder vorgeschlagen umfassend einen im Wesentlichen zylinderförmigen Dichtkörper mit wenigstens zwei Litzenleiterkanälen mit einem Querschnitt A, wobei die jeweiligen Litzenteiterkanäle an wenigstens einem Innenabschnitt eines sich in den Litzenleiterkanal hineinerstreckende und dadurch den Querschnitt A verjüngende bzw. reduzierende Auswölbung aufweist. Es ist vorteilhaft weiter vorgesehen, dass die Litzenleiterkanäle eine im Wesentlichen zylinderförmige Form mit einem runden Querschnitt aufweisen.

In einer besonders vorteilhaften Ausführungsform der Erfindung weist der Dichtkörper an seinem Außenumfang eine umlaufende Nut auf. Die Nut ist in vorteilhafter Weise zwischen zwei umlaufenden Ringsegmentabschnitten in etwa mittig am Dichtelement angeordnet.

Auf diese Weise kann eine vereinfachte Montage des Dichtelementes in einen Aufnahmeraum mit etwa gleichem Innendurchmesser erfolgen.

Es ist weiter mit Vorteil vorgesehen, dass die Litzenleiterkanäle im Wesentlichen entlang oder parallel zu einer gedachten Zylinderachse durch den zylinderförmigen Dichtkörper verlaufen. In einer weiter vorteilhaften Ausführungsform der Erfindung ist der Durchmesser der Litzenleiterkanäle bestimmungsgemäß unterschiedlich ausgebildet zum Durchführen unterschiedlicher Litzenleiter eines Litzenleiterbündels.

Auf diese Weise besteht die Möglichkeit, unterschiedliche Konfigurationen von Litzenleiterbündeln durch entsprechende Ausbildung geeigneter Öffnungsdurchmesser durch ein einziges Dichtelement hindurchzuführen. Erfindungsgemäß weist der Dichtkörper an seinem Außenumfang wenigstens eine umlaufende Auswölbung auf, die über die Hüllfläche der Zylinderform des Dichtelementes hinausragt. Unter "Hinausragen über die Hüllfläche der Zylinderform" ist zu verstehen, dass ein im Wesentlicher umlaufender Abschnitt des Dichtelementes weiter nach außen über eine Hüllkurve hinausragt, die als gedachte Hüllkurve vom eigentlichen Außenumfang des die Zylinderform definierendem Körper gebildet wird. Erfindungsgemäß weist der Dichtkörper an seinem Außenumfang auch eine oder mehrere punktuelle Auswölbungen auf. Erfindungsgemäß sind die Auswölbungen in ihrer Form als Noppen ausgebildet sind und ragen über bzw. aus der Hüllfläche der Zylinderform hinaus. Erfindungsgemäß sind die Noppen als Auswölbungen auf der zuvor genannten umlaufenden Auswölbung ausgebildet und stehen demnach noch weiter als die umlaufende Auswölbung gegenüber der Hüllfläche der Zylinderform nach außen hervor. Diese Noppen können insbesondere als Lagepositionierung des Dichtelementes in einem Steckverbindergehäuse bestimmt sein, so dass diese in korrespondierende Ausnehmungen der Löcher im Steckverbindergehäuse eingreifen können.

Ein weiterer Aspekt der vorliegenden Erfindung betrifft einen Steckverbinder mit einem erfindungsgemäßen Dichtelement. Es wird daher in einer vorteilhaften Ausbildung der Erfindung ein Steckverbinder mit einem Dichtelement bereitgestellt, wobei der Steckverbinder das Dichtelement in einem zylinderförmigen Aufnahmeraum seines Steckverbindergehäuses aufnimmt und wobei dessen Innendurchmesser kleiner ist als der Außendurchmesser des Dichtelementes, vorzugsweise kleiner als der Außendurchmesser des Dichtelementes im Bereich seiner außen umlaufenden Auswölbung.

Auf diese Weise wird eine Pressung gegen die Innenfläche des Gehäuses im Aufnahmeraum erzeugt und kann ein Festsitz der Dichtung gewährleistet werden. Damit die Dichtung nicht unbeabsichtigt aus dem Gehäuse herausrutschen kann, ragen die Noppen in entsprechende korrespondierende Löcher im Steckverbindergehäuse.

Erfindungsgemäß ist der Steckverbinder daher mit Vorteil so ausgebildet, dass im Bereich des Aufnahmeraumes des Steckverbindergehäuses in dessen zylinderförmigen Wand korrespondierende Öffnungen oder Löcher zum Eingriff der noppenartigen Auswölbungen des Dichtelementes ausgebildet sind.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt und erläutert. Es zeigen:
- Fig. 1: eine perspektivische Aufsicht eines Steckverbindergehäuses zur Aufnahme eines Dichtelementes aus Fig. 2;
- Fig. 2: eine perspektivische Ansicht auf eine beispielhafte Ausführungsform eines erfindungsgemäßen Dichtelementes;
- Fig. 3: eine Schnittansicht durch ein in einem Steckverbinder gemäß Fig. 1 montiertes Dichtelement, in welches ein Litzenleiterbündel montiert ist;
- Fig. 4: eine Schnittansicht quer durch einen kompletten Steckverbinder ähnlich der Fig. 3;
- Fig. 5: eine perspektivische Ansicht durch einen montierten Steckverbinder mit einem erfindungsgemäßen Dichtelement gemäß Fig. 2.

Die Erfindung wird im nachfolgenden im Hinblick auf die gesamten Fig. 1 bis 5 beschrieben, wobei zunächst das Dichtelement, welches in Fig. 2 gezeigt ist, näher erläutert wird.

In Fig. 2 ist ein Ausführungsbeispiel eines erfindungsgemäßen Dichtelementes 1 dargestellt. Das Dichtelement 1 dient zur Aufnahme eines Litzenleiterbündels 30, wie dies in den Fig. 3, 4 und 5 dargestellt ist. Das Litzenleiterbündel 30 weist einzelne Litzenleiter 31 auf, welche durch die in Fig. 2 gezeigten im wesentlichen zylinderförmigen Litzenleiterkanäle 11 hindurchgeschoben werden. Das Dichtelement 1 zeigt eine im wesentlichen zylinderförmige Form mit einer gedachten Zylinderachse 16. Die Litzenleiterkanäle 11 verlaufen im Wesentlichen parallel zur Zylinderachse 16.

Es ist weiter ersichtlich, dass zwei der Litzenleiterkanäle 11 mit einem größeren Querschnitt wie die beiden anderen daneben liegenden Litzenleiterkanäle 11 ausgebildet sind.

Mit Bezug auf Fig. 3 ist erkennbar, dass in den Litzenleiterkanälen 11 Auswölbungen 13 in den Litzenleiterkanal 11 hineinragen.

Im vorliegenden Ausführungsbeispiel sind zwei Auswölbungen 13 in Axialrichtung der Zylinderachse 16 in den Litzenleiterkanälen 11 ausgebildet, wodurch sich eine wellenförmige Form innerhalb des Litzenleiterkanals 11 ergibt.

Anders ausgedrückt folgt eingangsseitig von der Einführseite der Litzenleiter 31 folgt auf einen Bereich mit einem vergrößerten Querschnitt abwechselnd einen Bereich mit einem verjüngenden Querschnitt dann wieder einer mit einem vergrößerten Querschnitt dann wiederum durch die zweite Auswölbung 13 einen Bereich mit einem verjüngenden Querschnitt und im Auslauf zum Steckverbinderinneren wieder einen Bereich mit einem vergrößerten Querschnitt.

Es ist ferner in den Fig. 3 und 4 zu erkennen, dass das Dichtelement 1 im Bereich seines Dichtkörpers 10 eine außen umlaufende Nut 14 aufweist. Die Nut 14 ist in etwa zentral auf halber Höhe der Dichtkörperhöhe umlaufend angeordnet.

Es ist ferner in den Fig. 2, 3 und 4 ersichtlich, dass der Dichtkörper 10 an seinem Außenumfang 12 eine erste umlaufende Auswölbung 15 am einen Ende bzw. benachbart zum einen Ende des Dichtkörpers 10 aufweist sowie eine weitere außen umlaufende Wölbung 15 benachbart zu seinem vorderen Ende des Dichtkörpers 10. Die Wölbung 15 ist als eine außen umlaufende Wulst so am Dichtkörper 10 angeordnet, dass die Wulst über die Hüllfläche der Zylinderform hinausragt zur Erzeugung einer Presskraft gegen die Innenwand des Steckverbindergehäuses 20.

Weiter ist in Fig. 1 zu erkennen, dass im Bereich des Aufnahmeraumes 21 des Steckverbindergehäuses 20 vier Löcher 23 vorgesehen sind zur Aufnahme der in Fig. 2 gezeigten Noppen 17.

Im montierten Zustand, wie in Fig. 3 und Fig. 4 erkennbar, greifen die Noppen 17 in die Öffnungen 23 hinein, ragen allerdings nicht durch die Öffnungen 23 bzw. Löcher 23 hindurch.

In der Fig. 5 sieht man eine perspektivische Ansicht auf die komplett montierte Version eines erfindungsgemäßen Steckverbinders 2 mit montiertem Dichtelement 1.

Die Erfindung beschränkt sich in ihrer Ausführungsform nicht auf die vorstehend angegebenen bevorzugten Ausführungsbeispiele, Vielmehr ist eine Anzahl von Varianten denkbar, welche von der dargestellten Lösung auch bei grundsätzlich anders gearteten Ausführungen Gebrauch macht.

So kann z. B. die eine Auswölbung 15 im Bereich der Noppen 17 entfallen und lediglich die in Fig. 2 deutlich gezeigte Auswölbung 15 ausgeprägt sein.

### Bezugszeichenliste

- 1: Dichtelement
- 2: Steckverbinder

- 10: Dichtkörper
- 11: Litzenleiterkanal
- 12: Außenumfang
- 13: Auswölbung
- 14: Nut
- 15: Auswölbung
- 16: Zylinderachse
- 17: Noppen
- 18: Innenwandabschnitt

- 20: Steckverbindergehäuse
- 21: Aufnahmeraum
- 22: Wand
- 23: Öffnungen / Löcher

- 30: Litzenleiterbündel
- 31: Litzenleiter

- A: Querschnitt

## Patentansprüche

1. Dichtelement (1) zur Abdichtung eines Litzenleiterbündels (30) für einen Steckverbinder (2) umfassend einen im Wesentlichen zylinderförmigen Dichtkörper (10) mit wenigstens zwei Litzenleiterkanälen (11), wobei die jeweiligen Litzenleiterkanäle (11) an wenigstens einem Innenwandabschnitt (18) eine sich in den Litzenleiterkanal (11) hinein erstreckende und dadurch eine seinen Querschnitt A zumindest abschnittsweise reduzierende Auswölbung (13) aufweisen, wobei der Dichtkörper (10) an seinem Außenumfang (12) eine umlaufende Auswölbung (15) aufweist, die über die Hüllfläche der Zylinderform hinausragt, zur Erzeugung einer Presskraft gegen ein das Dichtelement aufnehmendes Steckverbindergehäuse (20) eines Steckverbinders (2) und wobei der Dichtkörper (10) an seinem Außenumfang (12) eine oder mehrere punktuelle Auswölbungen (15) aufweist, die als Noppen (17) über bzw. aus der Hüllfläche der Zylinderform herausragen, **dadurch gekennzeichnet, dass** die Noppen (17) als Auswölbungen auf der umlaufenden Auswölbung (15) ausgebildet sind.

2. Dichtelement (1) gemäß Anspruch 1, **dadurch gekennzeichnet, dass** die Litzenleiterkanäle (11) eine im wesentlichen zylinderförmige Form mit einem runden Querschnitt aufweisen.

3. Dichtelement (1) gemäß Anspruch 1 oder 2, **dadurch gekennzeichnet, dass** der Dichtkörper (10) an seinem Außenumfang (12) eine umlaufende Nut (14) aufweist.

4. Dichtelement (1) gemäß einem der vorhergehenden Ansprüche, **dadurch gekennzeichnet, dass** die Litzenleiterkanäle (11) im Wesentlichen entlang oder parallel zu einer gedachten Zylinderachse (16) durch den zylinderförmigen Dichtkörper (10) verlaufen.

5. Dichtelement (1) gemäß einem der vorhergehenden Ansprüche, **dadurch gekennzeichnet, dass** der Durchmesser der Litzenleiterkanäle (11) bestimmungsgemäß unterschiedlich ist zum Durchführen von Litzenleiter (31) mit unterschiedlichem Querschnitt eines Litzenleiterbündels (30).

6. Steckverbinder (2) mit einem Dichtelement (1) gemäß einem der vorhergehenden Ansprüche 1 bis 5, **dadurch gekennzeichnet, dass** der Steckverbinder (2) das Dichtelement (1) in einem zylinderförmigen Aufnahmeraum (21) eines Steckverbindergehäuses (20) aufweist, wobei dessen Innendurchmesser kleiner ist als der Außendurchmesser des Dichtelementes (1), vorzugsweise kleiner als der Außendurchmesser des Dichtelementes (1) im Bereich seiner außen umlaufenden Auswölbung (15).

7. Steckverbinder (2) gemäß Anspruch 6, **dadurch gekennzeichnet, dass** im Bereich des Aufnahmeraumes (21) des Steckverbindergehäuses (20) in dessen zylinderförmiger Wand (22) Öffnungen oder Löcher (23) zum Eingriff von Auswölbungen (15) des Dichtelementes (1) ausgebildet sind.

## Claims

1. Sealing element (1) for sealing off a braided conductor bundle (30) for a plug-in connector (2), comprising a substantially cylindrical sealing body (10) having at least two braided conductor channels (11), wherein the respective braided conductor channels (11) have, on at least one inner wall section (18), a bulge (13) which extends into the braided conductor channel (11) and as a result reduces a cross section A of the said braided conductor channel at least in sections, wherein the sealing body (10), on its outer circumference (12), has a circumferential bulge (15) which protrudes beyond the casing surface of the cylinder shape for generating a pressure force against a plug-in connector housing (20), which accommodates the sealing element, of a plug-in connector (2), and wherein the sealing body (10) has one or more bulges (15) at certain points on its outer circumference (12), which bulges protrude beyond or from the casing surface of the cylinder shape as bumps (17), **characterized in that** the bumps (17) are in the form of bulges on the circumferential bulge (15).

2. Sealing element (1) according to Claim 1, **characterized in that** the braided conductor channels (11) have a substantially cylindrical shape with a round cross section.

3. Sealing element (1) according to Claim 1 or 2, **characterized in that** the sealing body (10) has a circumferential groove (14) on its outer circumference (12).

4. Sealing element (1) according to one of the preceding claims, **characterized in that** the braided conductor channels (11) run through the cylindrical sealing body (10) substantially along or parallel to an imaginary cylinder axis (16).

5. Sealing element (1) according to one of the preceding claims, **characterized in that** the diameter of the braided conductor channels (11) is intentionally different in order for braided conductors (31) with different cross sections of a braided conductor bundle (30) to pass through.

6. Plug-in connector (2) comprising a sealing element (1) according to one the preceding Claims 1 to 5, **characterized in that** the plug-in connector (2) has the sealing element (1) in a cylindrical receiving space (21) of a plug-in connector housing (20), wherein the inside diameter of the said cylindrical receiving space is smaller than the outside diameter of the sealing element (1), preferably smaller than the outside diameter of the sealing element (1) in the region of its outer circumferential bulge (15).

7. Plug-in connector (2) according to Claim 6, **characterized in that** openings or holes (23) for bulges (15) of the sealing element (1) to engage into are formed in the region of the receiving space (21) of the plug-in connector housing (20) in its cylindrical wall (22).

## Revendications

1. Élément d'étanchéité (1) destiné à réaliser l'étanchéité d'un faisceau de conducteurs multibrins (30) pour un connecteur (2), comprenant un corps d'étanchéité (10) de forme sensiblement cylindrique pourvu d'au moins deux canaux à conducteur multibrins (11), les canaux à conducteur multibrins (11) respectifs possédant, au niveau d'au moins une portion de paroi intérieure (18), une moulure convexe (13) qui s'étend à l'intérieur du canal à conducteur multibrins (11) et réduisant ainsi sa section transversale A au moins dans certaines portions, le corps d'étanchéité (10) possédant sur son pourtour extérieur (12) une moulure convexe (15) circonférentielle qui fait saillie au-dessus de la surface enveloppante de la forme cylindrique en vue de générer une force de pressage contre un boîtier de connecteur (20) d'un connecteur (2) qui accueille l'élément d'étanchéité, et le corps d'étanchéité (10) possédant au niveau de son pourtour extérieur (12) une ou plusieurs moulures convexes (15) ponctuelles qui font saillie sous la forme de boutons (17) au-dessus ou hors de la surface enveloppante de la forme cylindrique, **caractérisé en ce que** les boutons (17) sont réalisés sous la forme de moulures convexes sur la moulure convexe (15) circonférentielle.

2. Élément d'étanchéité (1) selon la revendication 1, **caractérisé en ce que** les canaux à conducteur multibrins (11) possèdent une forme sensiblement cylindrique avec une section transversale ronde.

3. Élément d'étanchéité (1) selon la revendication 1 ou 2, **caractérisé en ce que** le corps d'étanchéité (10) possède une rainure circonférentielle (14) sur son pourtour extérieur (12).

4. Élément d'étanchéité (1) selon l'une des revendications précédentes, **caractérisé en ce que** les canaux à conducteur multibrins (11) s'étendent à travers le corps d'étanchéité (10) cylindrique sensiblement le long d'un axe de cylindre (16) imaginaire ou parallèlement à celui-ci.

5. Élément d'étanchéité (1) selon l'une des revendications précédentes, **caractérisé en ce que** le diamètre des canaux à conducteur multibrins (11), conformément aux dispositions, est différent afin de faire passer les conducteurs multibrins (31) d'un faisceau de conducteurs multibrins (30) ayant des sections transversales différentes.

6. Connecteur (2) comprenant un élément d'étanchéité (1) selon l'une des revendications précédentes 1 à 5, **caractérisé en ce que** le connecteur (2) possède l'élément d'étanchéité (1) dans un espace d'accueil (21) cylindrique d'un boîtier de connecteur (20), son diamètre intérieur étant inférieur au diamètre extérieur de l'élément d'étanchéité (1), de préférence inférieur au diamètre extérieur de l'élément d'étanchéité (1) dans la zone de sa moulure convexe (15) circonférentielle extérieure.

7. Connecteur (2) selon la revendication 6, **caractérisé en ce que** des ouvertures ou des trous (23) destinés à la prise des moulures convexes (15) de l'élément d'étanchéité (1) sont formés dans la zone de l'espace d'accueil (21) du boîtier de connecteur (20), dans sa paroi (22) cylindrique.
